# EUROPÄISCHE PATENTSCHRIFT

(11) **EP 3 853 164 B1**
(45) Veröffentlichungstag und Bekanntmachung des Hinweises auf die Patenterteilung: **20.12.2023**
(21) Anmeldenummer: 19766275.2
(22) Anmeldetag: 17.09.2019
(51) Int. Cl.: B66B 13/14

(54) **AUFZUGSKABINE, AUFZUGSANLAGE UND VERFAHREN ZUM BETREIBEN EINER AUFZUGSANLAGE**
ELEVATOR CAB, ELEVATOR FACILITY AND METHOD FOR OPERATING AN ELEVATOR FACILITY
CABINE D'ASCENSEUR, INSTALLATION D'ASCENSEUR ET PROCÉDÉ DE FONCTIONNEMENT D'UNE INSTALLATION D'ASCENSEUR

(30) Priorität: 21.09.2018 EP 18195960
(43) Veröffentlichungstag der Anmeldung: 28.07.2021
(73) Patentinhaber: INVENTIO AG, 6052 Hergiswil (CH)
(72) Erfinder: VOGEL, Fabian, 6005 Luzern (CH); ZIMMERMANN, Raphael, 6005 Luzern (CH)
(74) Vertreter: Inventio AG
(86) Internationale Anmeldenummer: PCT/EP2019/074852
(87) Internationale Veröffentlichungsnummer: WO 2020/058261

(56) Entgegenhaltungen:
- EP-A1- 3 339 234
- EP-A1- 3 339 234
- WO-A1-2006/074563
- JP-A- 2015 020 864
- JP-A- 2015 168 519
- JP-A- 2015 168 519
- KR-A- 20150 010 592
- US-A- 3 822 767
- US-A- 3 822 767
- US-A1- 2009 050 416

## Beschreibung

Die Erfindung betrifft eine Aufzugsanlage und ein Verfahren zum Betreiben einer Aufzugsanlage gemäss den Oberbegriffen der unabhängigen Ansprüche.

Aufzugskabinen weisen in der Regel Aufzugtüren auf. Diese umfassen zumindest eine Kabinentüre, welche mit der Aufzugskabine verbunden ist. Zudem kann eine Mehrzahl von Schachttüren vorhanden sein, welche auf Stockwerken eines Gebäudes angeordnet sind und Zugang zum Schacht des Aufzugs gewähren.

Beim Öffnen und Schliessen werden die Kabinentüre und eine Schachttüre zumeist über eine Kupplung miteinander verbunden und gemeinsam durch den üblicherweise an der Aufzugskabine angebrachten Türantrieb bewegt.

In hohen Häusern kann ein beträchtlicher Luftwiderstand gegen die Schliessbewegung bzw. Öffnungsbewegung der Kabinen- und der Schachttüren wirken. Dieser Luftwiderstand ist darauf zurückzuführen, dass Luft von ausserhalb des Gebäudes in den Aufzugschacht eindringt, welche durch den sogenannten Kamineffekt eine vertikal gerichtete Strömung erfährt. In den meisten Fällen steigt in einem Kamin, bzw. in dem Aufzugschacht, warme Luft nach oben. Kamineffekte können aber auch durch "herabfallende" kalte Luft entstehen.

Die Stärke des Effekts hängt von den Abmessungen des Schachts ab und von veränderlichen äusseren Gegebenheiten, wie der Temperatur, der Windgeschwindigkeit oder dem Luftdruck.

Je höher die Geschwindigkeit der Luft im Schacht aufgrund des Kamineffekts ist, desto mehr Widerstand wird bei Schließen und/oder Öffnen der Aufzugstüren auf diese Aufzugstüren ausgeübt. An extrem windigen Tagen kann der Luftwiderstand die Stärke der für die Aufzugstüren vorgesehenen maximalen Schliesskraft überschreiten. Aus diesem Grund ist eine Schliessung der Aufzugstüren erschwert oder sogar verunmöglicht.

US3822767A lehrt ein Erfassen der im Schacht herrschenden Windgeschwindigkeit und eine proportionale Anpassung der Grösse der Schliesskraft des die Aufzugstüren bewegenden Türantriebs an die Stärke der im Schacht herrschenden Windgeschwindigkeit. Eine Behinderung des Öffnens und/oder Schliessens der Aufzugstüren kann auch aufgrund eines Hindernisses auftreten, das sich im Bereich der Aufzugstüren befindet. EP0976675 A1 offenbart ein System für den Betrieb einer automatischen Aufzugstür mit einem Türantrieb umfassend eine Steuerung, Motor und Antriebsmechanik, sowie einen Istwert-Erfasser für die erzeugte bzw. aufgebrachte Antriebskraft. Als Antriebs- oder Motorkraft wird dabei die vom Motor auf die Tür aufgebrachte Kraft bezeichnet. Die Schliesskraft bzw. Öffnungskraft ist diejenige Kraft, die während eines Schliessvorganges bzw. Öffnungsvorganges von der Türkante bzw. Tür auf ein Hindernis ausgeübt wird. Ein Antriebskraftmodell für die Antriebskraft errechnet aufgrund eines mathematischen Modells und der Türparameter die im störkraftfreien Betrieb aufzubringende Antriebskraft. Ein Grenzwerterzeuger berechnet aus dem Antriebskraftmodellwert und einer zulässigen Störkraft einen Kraftgrenzwert. Beim Überschreiten des Kraftgrenzwertes wird die Tür gestoppt und/oder eine Reversierbewegung ausgelöst.

Das System unterscheidet allerdings nicht zwischen Hindernissen und Einflüssen durch äusseren Gegebenheiten. Der Kraftgrenzwert kann beispielsweise durch das Auftreten des Kamineffekts überschritten werden, wonach sich eine Tür nicht mehr öffnen oder schliessen lässt.

JP2015168519 offenbart eine in einem Aufzugsschacht installierte Aufzugsanlage mit einem Steuerungseinheit aufweisenden Türantrieb und ein Sensoreinheit zum Erfassen einer Windgeschwindigkeit, also Geschwindigkeit der Luft, welche in den Aufzugsschacht eintritt.

JP2015020864 offenbart ein eine Diagnoseeinheit umfassendes Türsystem einer Aufzugsanlage. Das Türsystem umfasst eine Kabinentür und eine Schachttür. Die Diagnoseeinheit umfasst eine Antriebskraftdetektionseinheit zur Erfassung der vom Türantrieb aufgewendeten Antriebskraft.

Es besteht die Aufgabe, eine Aufzugskabine bzw. eine Aufzugsanlage bzw. ein Verfahren zum Betreiben einer solchen Aufzugsanlage sowie Türantriebe zur Verfügung zu stellen, welche die Nachteile des Bekannten überwinden und insbesondere einen Betrieb in hohen Gebäuden erlauben.

Die Aufgabe wird gelöst durch eine Aufzugsanlage mit mindestens einer Aufzugskabine, die Aufzugsanlage umfassend mindestens eine Aufzugstüre und einen Türantrieb zum Betätigen der Aufzugstüre. Der Türantrieb umfasst insbesondere eine Steuerung, einen Motor und eine Antriebsmechanik, über welche Antriebsmechanik die Aufzugstüre in Bewegung setzbar ist. Die Aufzugsanlage, insbesondere die Aufzugskabine, umfasst einen Sensor zum Erfassen der Antriebskraft des Türantriebs. Insbesondere ist der Sensor dazu geeignet, den zum Öffnen und/oder Schliessen der Aufzugtür erforderlichen Motorstrom zu messen. Die Messung erfolgt insbesondere während der Schliess- und/oder Öffnungszeit der Aufzugstür. Die Aufzugsanlage umfasst des Weiteren eine Auswerteeinheit, die derart ausgeführt ist, dass aufgrund der erfassten bzw. gemessenen Antriebskraft bestimmbar ist, ob eine Abweichung der gemessenen Antriebskraft von einer Referenzantriebskraft vorliegt, wobei die Referenzantriebskraft in Abhängigkeit von dem Stockwerk festgelegt ist.

Die Aufgabe wird ausserdem gelöst durch ein Verfahren zum Betrieb einer solchen Aufzugsanlage.

Die Aufzugsanlage umfasst üblicherweise einen in einem Gebäude angeordneten Aufzugsschacht. Ein solches Gebäude umfasst mehrere Stockwerke, welche durch den Aufzugsschacht verbunden sind. Demnach können Passagiere der Aufzugsanlage mittels der Aufzugsanlage in verschiedene Stockwerke des Gebäudes gelangen.

In einer vorteilhaften Weiterbildung der Erfindung umfasst die Aufzugsanlage, insbesondere die Aufzugskabine, mindestens eine Sensoreinheit zum Messen bzw. Erfassen von äusseren Gegebenheiten, insbesondere von Druckverhältnissen, Temperaturverhältnissen, Luftströmungen und/oder Wind. Mittels einer solchen Sensoreinheit können beispielhaft durch den Kamineffekt verursachte veränderte äussere Gegebenheiten, insbesondere meteorologische Bedingungen erfasst werden. Vorzugsweise ist die Sensoreinheit Bestandteil des Türantriebes.

Die Sensoreinheit kann insbesondere auch so angeordnet sein, dass mindestens eine veränderte äussere Gegebenheiten erfasst wird, welche auf den Kamineffekt verstärkend oder abschwächend wirkt. Beispielhaft kann sich der Kamineffekt bei einer Veränderung der Aussentemperatur oder der herrschenden Windgeschwingkeiten verstärken oder abschwächen, sodass eine früher festgelegte Referenzantriebskraft nicht mehr den aktuellen Gegebenheiten entspricht.

Die veränderten äusseren Gegebenheiten können aufgrund veränderter Druckverhältnisse und/oder Luftströmungen auftreten, beispielsweise solche, die aufgrund des Kamineffekts bei veränderten meteorologischen Bedingungen entstehen. Mittels der Sensoreinheit kann demnach beispielhaft der Druck, die Temperatur und/oder die Windgeschwindigkeit gemessen werden, wobei die entsprechende äussere Gegebenheit entsprechend der Platzierung der Sensoreinheit in der Aufzugsanlage, beispielhaft an der Aufzugskabine, insbesondere an der Aufzugstüre, vorliegt. Die mindestens eine Sensoreinheit kann auch derart platziert sein, dass der Druck im Aufzugsschacht bzw. Druckunterschiede entlang des Aufzugsschachts, in anderen Worten Windverhältnisse und/oder Temperaturen ermittelt werden können. Die Messungen, also Erhebungen der Daten, können in festgelegten Zeitabständen, zum Beispiel einmal täglich, oder fortlaufend durchgeführt werden.

Die Sensoreinheit zum Erfassen von äusseren Gegebenheiten kann an einer Stelle im Aufzugsschacht vorgesehen sein und/oder es können Sensoreinheiten an mehreren Stellen im Aufzugsschacht vorgesehen sein.

Bevorzugt ist die Auswerteeinheit daher so ausgeführt, dass die Messung der mindestens einen erfassten äusseren Gegebenheit bei der Festlegung der stockwerksbezogenen Referenzantriebskraft berücksichtigt wird.

Bei der Aufzugsanlage ist die Auswerteeinheit derart ausgebildet, dass bei einer Veränderung der äusseren Gegebenheiten eine entsprechende andere bereits gespeicherte Referenzantriebskraft verwendet wird oder eine Neufestlegung der Referenzantriebskraft ausgelöst wird. Entsprechend ist ermöglicht, dass veränderte äussere Gegebenheiten, welche beispielhaft zu einem verstärkten Kamineffekt führen können, berücksichtigt werden, so dass bei diesem verstärkten Kamineffekt eine höhere Referenzantriebskraft für die Aufzugstür wirksam werden kann.

Bei einer Weiterbildung der Aufzugsanlage ist die Auswerteeinheit dafür ausgeführt, jeweils eine stockwerksbezogene Referenzantriebskraft für jedes Stockwerk mittels einer stockwerksbezogenen Referenzmessung der Antriebskraft über die jeweilige Schliesszeit und/oder Öffnungszeit und der mindestens einen mittels der Sensoreinheit erfassten Gegebenheit festzulegen. So können die Messwerte der äusseren Gegebenheiten für die Festlegung der der Aufzugstür zugeordneten Referenzantriebskraft berücksichtigt werden, so dass gegebenenfalls Referenzantriebskräfte zu höheren Werten korrigiert werden können, ohne dass eine zulässige vom Türflügel ausgehende auf ein Hindernis wirkende Schliesskraft überschritten wird.

Mittels der über die jeweilige Schliess- und/oder Öffnungszeit erfolgende Referenzmessung der Antriebskraft wird demnach die Referenzantriebskraft bestimmt. Die Referenzantriebskraft kann als Antriebskraftkurve über die Schliess- und/oder Öffnungszeit oder als Wert oder Wertegruppe, insbesondere als Wertepaar, gespeichert werden. Ein solcher festzulegender Wert ist typischerweise betragsmässig über dem Maximum der gemessenen Antriebskraftkurve, das heisst, grösser als der Betrag der entsprechenden gemessenen Antriebskraftkurve. Oder es wird ein Wertepaar festgelegt, wobei die beiden Werte betragsmässig über beiden Extrema der gemessenen Antriebskraftkurve liegen. Es kann auch eine ganze Kurve gespeichert werden, welche dem Muster der gemessenen Antriebskraftkurve entspricht.

Die Schliess- bzw. Öffnungszeit der Aufzugstür umfasst die Zeitdauer, die für eine Bewegung des/der zur Aufzugstür gehörigen Türblattes/Türblätter aus dem geöffneten in den geschlossenen Zustand der Aufzugstür bzw. vice versa benötigt wird.

Demnach kann eine aktualisierte Referenzantriebskraft bestimmt werden, so dass gegebenenfalls die die Aufzugstür betreffende Referenzantriebskraft zu höheren Werten korrigiert werden kann, ohne dass eine zulässige vom Türflügel ausgehende auf ein Hindernis wirkende Schliesskraft überschritten wird. Die Messwerte können beispielsweise dazu verwendet werden, die festgelegten Referenzantriebskräfte zu gewichten und die gewichteten Referenzantriebskräfte als neue Referenzantriebskräfte festzulegen. Das heisst beispielhaft, dass ein gemäss den Messwerten zu erwartend stärker ausgebildeter Kamineffekt eine höhere neue Referenzantriebskraft bewirkt.

Zusätzlich können Werte zu äusseren Gegebenheiten, insbesondere von Druckverhältnissen, Temperaturverhältnissen, Luftströmungen und/oder Wind, erfasst werden, mit welchen die Referenzantriebskräfte der jeweiligen Stockwerke gewichtet werden, um die Referenzantriebskräfte ohne neue Messungen der Antriebskräfte an geänderte äussere Bedingungen anzupassen.

Bevorzugt wird die Referenzantriebskraft für jedes Stockwerk aus einer für dieses Stockwerk durchgeführten Referenzmessung ermittelt und gespeichert. Es können auch Referenzmessungen nur für mindestens eines der Stockwerke durchgeführt werden und die Referenzantriebskräfte für die übrigen Stockwerke berechnet, insbesondere interpoliert werden. Damit wird von vorneherein ein in einem gewissen Grade stets vorhandener Kamineffekt berücksichtigt.

Die Messungen können beispielsweise bei der Extrapolation oder Interpolation von Antriebskraftmessungen zu einzelnen Stockwerken auf weitere Referenzantriebskräfte weiterer Stockwerke verwendet werden.

Die Referenzmessung und vorzugsweise die Festlegung der Referenzantriebskraft kann vor Aufnahme des regulären Fahrbetriebs vorgenommen werden. Bevorzugt erfolgt eine Aktualisierung der Referenzantriebskräfte während des Fahrbetriebs, um auch sich gegebenenfalls geringfügig ändernden äusseren Gegebenheiten gerecht zu werden. Zu diesem Zweck können weitere Referenzmessungen in regelmässigen zeitlichen Abständen oder fortlaufend während des regulären Fahrbetriebes für eine Aktualisierung der Referenzantriebskraft für eine der Aufzugstüren durchgeführt werden.

Insbesondere in hohen Gebäuden, in denen ein starker Kamineffekt auftreten kann, ist es sinnvoll, stockwerksspezifische Referenzantriebskräfte zu verwenden, damit die Aufzugstüren bei einem durch den Kamineffekt hervorgerufenen Luftwiderstand überhaupt öffnen und/oder schliessen. Bei einer für alle Stockwerke einheitlichen Referenzantriebskraft kann der durch den Kamineffekt hervorgerufene Luftwiderstand für ein Hindernis gehalten werden und demzufolge die Bewegung, insbesondere die Schliessung der Aufzugstür wird an der Bewegung gehindert.

Die Referenzantriebskraft hat typischerweise, insbesondere bei hohen Gebäuden, für unterschiedliche Stockwerke, auf denen die Aufzugstüre geöffnet oder geschlossen wird, unterschiedliche Werte.

Die Referenzantriebskräfte für die Stockwerke sind bzw. werden vorzugsweise in der Auswerteeinheit gespeichert. Insbesondere kann die Referenzantriebskraft über einen Wert festgelegt sein, der mit dem betragsmässigen Maximalwert der Antriebskraftkurve verglichen wird, oder über ein Wertepaar, das mit den beiden Extrema der Antriebskraftkurve während der Beschleunigungsphase und der Abbremsphase verglichen wird.

Alternativ kann die Referenzantriebskraft als Referenzantriebskraftkurve festgelegt werden, die mit dem Verlauf der Antriebskraft über die Schliess- und/oder Öffnungszeit verglichen wird. Die Antriebskraftkurve hat typischerweise verschiedene Phasen, nämlich eine Beschleunigungsphase, eine Gleitphase und eine Abbremsphase.

In einer bevorzugten Ausführung der Erfindung umfasst die Aufzugskabine eine Einstelleinheit, die derart ausgeführt ist, dass aufgrund einer bestimmten Abweichung der gemessenen Antriebskraft von der Referenzantriebskraft ein Stopp oder eine Reversierbewegung der Aufzugstüre auslösbar ist. Vorzugsweise ist die Stelleinheit Bestandteil des Türantriebes.

Die während eines Normalbetriebes der Aufzugsanlage gemessenen Daten können an die Auswerteeinheit und/oder an eine Einstelleinheit weitergeleitet werden, wobei die Auswerteeinheit bzw. die Einstelleinheit Bestandteil einer zentralen Steuerung der Aufzugsanlage sein können.

Die Auswerteeinheit ist derart ausgeführt, dass ein Vergleich der gemessenen Antriebskraft mit der Referenzantriebskraft der entsprechenden Aufzugstür erfolgt.

Im Gegensatz zu einem Vergleich mit einer stockwerksunabhängigen Referenzantriebs-kraft kann gemäss dem vorliegenden Verfahren entschieden werden, ob eine erhöhte Antriebskraft aufgrund eines Hindernisses oder einer veränderten äusseren Gegebenheit auftritt. Letztere ist in einer stockwerksabhängigen Referenzantriebskraft, die auf einer Messung bei verschiedenen Stockwerken beruht, berücksichtigt.

Vorteilhafterweise wird nach dem Feststellen einer Abweichung der gemessenen Antriebskraft von der Referenzantriebskraft die Tür gestoppt und/oder eine Reversierbewegung ausgelöst.

Eine solche Abweichung der gemessenen Antriebskraft von der Referenzantriebskraft liegt vor, wenn mindestens ein Extremwert der gemessenen Antriebskraftkurve betragsmässig den Wert der Referenzantriebskraft oder mindestens einen Wert des Referenzantriebskraftwertepaares übersteigt bzw. wenn das Muster der gemessenen Antriebskraftkurve stark von dem Muster der Referenzantriebskraftkurve abweicht.

Die Auswerteeinheit ist insbesondere dafür ausgeführt, zu bestimmen, ob sich ein Hindernis in Kontakt mit der Aufzugstüre befindet. Zusätzlich zur Ermittlung der Antriebskraft kann die Erfassung von äusseren Gegebenheiten bei der Feststellung, ob ein Hindernis vorliegt, berücksichtigt werden.

Zusätzlich kann mit Hilfe der Messungen der Antriebskraft, insbesondere wenn kein Stopp und keine Reversierbewegung ausgelöst wird, eine aktualisierte Referenzantriebs-kraft, zumindest für das jeweilige Stockwerk, festgelegt werden. Bei störungsfreiem Betreib kann jede Messung einerseits zum Prüfen im Hinblick auf ein Hindernis und andererseits zum Aktualisieren der Referenzantriebskraft genutzt werden.

Alternativ oder zusätzlich können die Messwerte der äusseren Gegebenheiten zusammen mit den Referenzantriebskräften gespeichert werden.

Die Aufzugstür besteht insbesondere aus einer Kabinentür und einer Schachttür, wobei die Kabinentür auf einem Stockwerk an die Schachttür koppelbar sein kann, so dass die Kabinentür und die Schachtür als Aufzugstür von dem Türantrieb bewegbar sind. Die Aufzugstüre kann alternativ auch aus einer Kabinentüre bestehen, wenn die Schachttüre beispielsweise separat und/oder manuell zu öffnen und zu schliessen ist. Alternativ dazu kann die Aufzugstüre aus einer Schachttür bestehen. Die Kabinentür bzw. die Schachttür umfassen jeweils mindestens einen Türflügel, welcher Türflügel zwischen einer Offenstellung und einer Geschlossenstellung der Aufzugstür durch den Türantrieb bewegbar ist.

Die Erfindung wird nachfolgend anhand von in Figuren dargestellten Beispielen erläutert. Es zeigen:
- Figur 1:: eine schematische Darstellung einer Aufzugsanlage;
- Figur 2:: eine schematische Darstellung des Kamineffekts;
- Figur 3:: ein beispielhaftes Diagramm, in dem für zwei Stockwerke der Motorstrom als Mass für die Antriebskraft über die Zeit aufgetragen ist.

Figur 1 zeigt eine schematische Darstellung einer Aufzugsanlage 10. Die Aufzugsanlage 10 umfasst einen Aufzugsschacht 12 und eine Aufzugskabine 1.

Die Aufzugskabine 1 umfasst eine Kabinentür 13 mit zwei Türflügeln 2, wobei die Kabinentür 13 zu einem gegebenen Zeitpunkt mit einer von mehreren Schachttüren 14 koppelbar ist. Eine jede dieser Schachttüren 14 ist auf je einem Stockwerk 15 angeordnet. Gemäss der gezeigten Figur 1 besteht eine Aufzugtür 2 aus der Kabinentür 13 und der mit der Kabinentür 13 gekoppelten unteren Schachttür 14.

Die Aufzugskabine 1 weist einen Türantrieb 3 zum Betätigen der Kabinentür 13 und der mit der Kabinentür 13 gekoppelten Schachttür 14 auf. Die Aufzugskabine 1 weist ausserdem einen Sensor 4 zum Erfassen der Motorleistung des Türantriebs 3 und eine Auswerteeinheit 5 auf. Die Auswerteeinheit 5 ermöglicht eine Bestimmung, ob eine erfasste maximale Antriebskraft 6a, 6b (siehe beispielhaft in Figur 3) von einer stockwerksabhängigen Referenzantriebskraft 7a, 7b (siehe beispielhaft in Figur 3) abweicht.

Da die Referenzantriebskraft 7a, 7b stockwerksabhängig ist, kann zuverlässig entschieden werden, ob ein Hindernis, das sich in Kontakt mit der Aufzugstüre 2 befindet, vorliegt.

Die Aufzugskabine 1 umfasst eine Einstelleinheit 8. Bei einer Abweichung der gemessenen Antriebskraft 6a, 6b von der Referenzantriebskraft 7a, 7b wird von der Einstelleinheit 8 eine Stop- oder eine Reversierbewegung der Aufzugstüre 2 ausgelöst.

Die Aufzugskabine 1 umfasst eine Sensoreinheit 9 zum Messen von Druckverhältnissen, Temperaturverhältnissen, Luftströmungen und/oder Wind. Alternativ oder zusätzlich kann eine Sensoreinheit 11 zum Erfassen von äusseren Gegebenheiten, insbesondere von Druckverhältnissen, Temperaturverhältnissen, Luftströmungen und/oder Wind, am Aufzugsschacht 12 angeordnet sein. Das heisst, dass die Sensoreinheit 11 gegebenenfalls ausserhalb des Aufzugsschachtes 12 angeordnet sein kann und die von der Sensoreinheit 11 erhaltenen Messwerte bei der Bestimmung der mindestens einen Referenzantriebskraft 7a, 7b Berücksichtigung finden.

In Figur 2 ist schematisch eine Wirkung des Kamineffekts dargestellt. Da der Aufzugsschacht 12 typischerweise über die Gebäudetüren und die Aufzugstüren mit der Umgebung in Kontakt steht, kann warme Luft in den Schacht dringen. Diese steigt hoch, was dazu führt, dass die Aufzugskabine 1 im unteren Bereich des Aufzugsschachts 12 einen geringeren Druck erfährt als im oberen Bereich des Aufzugsschachts 12.

Figur 3 zeigt ein beispielhaftes Diagramm, in dem für zwei Stockwerke der Motorstrom I als Mass für die Antriebskraft 6a, 6b über die Zeit t, hier über die Länge der Schliesszeit 16 aufgetragen ist.

Die durchgezogene Linie entspricht der Antriebskraft 6a auf einem mittleren Stockwerk. Die gestrichelte Linie entspricht der Antriebskraft 6b auf einem oberen Stockwerk, wo der Kamineffekt zum Tragen kommt.

Für die beiden Stockwerke kann aus dem zeitlichen Verhalten der Antriebskraft 6a über den betragsmässigen Maximalwert je eine Referenzantriebskraft 7a, 7b ermittelt werden. Die Referenzantriebskraft kann zum Beispiel bestimmt werden, indem der Betrag des Maximums mit beispielhaft 1.1 oder 1.2 multipliziert wird.

Die Referenzantriebskräfte für die übrigen Stockwerke können in weiteren Messungen ermittelt werden oder aus diesen Werten 7a, 7b extrapoliert werden.

Bei regulärem Betrieb wird die Aufzugstüre nur gestoppt oder eine Reversierbewegung eingeleitet, wenn die Antriebskraft die Referenzantriebskraft für das jeweilige Stockwerk überschreitet.

Alternativ kann die Referenzantriebskraft auch als Muster des Antriebskraftverhaltens über die Zeit abgespeichert werden. Eine Stop- oder eine Reversierbewegung findet bei einer Abweichung der Kurven statt. Dazu wird eine Norm zur Charakterisierung der Abweichung und ein entsprechender Grenzwert definiert. Bei einer Entscheidung über die Abweichung der Kurvenmuster können auch weiche Hindernisse berücksichtigt werden.

Zusätzlich können Werte zu äusseren Gegebenheiten, insbesondere von Druckverhältnissen, Temperaturverhältnissen, Luftströmungen und/oder Wind, erfasst werden, mit welchen die Referenzantriebskräfte der jeweiligen Stockwerke gewichtet werden, um die Referenzantriebskräfte ohne neue Messungen der Antriebskräfte an geänderte äussere Bedingungen anzupassen.

## Patentansprüche

1. Aufzugsanlage (10) mit mindestens einer Aufzugskabine (1), die Aufzugsanlage (10) umfassend mindestens eine Aufzugstüre (2) und mindestens ein Türantrieb (3) zum Betätigen der mindestens einen Aufzugstüre (2), der Türantrieb (3) aufweisend:
- mindestens ein Sensor (4) zum Erfassen einer Antriebskraft (6a, 6b) eines Türantriebs (3) der Aufzugsanlage (10), insbesondere zum Erfassen des Motorstroms,
- mindestens eine Sensoreinheit (9) zum Erfassen mindestens einer äusseren Gegebenheit, insbesondere von Druckverhältnissen, Temperaturverhältnissen, Luft-strömungen und/oder Wind, und
- eine Auswerteeinheit (5), die derart ausgebildet ist, aufgrund der erfassten Antriebskraft (6a, 6b) zu bestimmen, ob eine Abweichung, insbesondere eine Überschreitung, der gemessenen Antriebskraft (6a, 6b) von einer Referenzantriebskraft (7a, 7b) vorliegt, wobei die Referenzantriebskraft (7a, 7b) mittels einer mittels des Sensors (4) durchgeführten Referenzmessung und in Abhängigkeit von dem Stockwerk (15) festgelegt ist,
wobei die Auswerteeinheit (5) derart ausgeführt ist, die mindestens eine erfasste äussere Gegebenheit bei der Festlegung der stockwerksabhängigen Referenzantriebskraft (7a, 7b) zu berücksichtigen, wobei die Auswerteeinheit (5) derart ausgebildet ist, dass bei einer Veränderung der äusseren Gegebenheiten eine entsprechende andere bereits gespeicherte Referenzantriebskraft (7a, 7b) verwendet wird oder eine Neufestlegung der Referenzantriebskraft (7a, 7b) ausgelöst wird.

2. Aufzugsanlage (10) gemäss Anspruch 1, wobei die Aufzugsanlage (10), insbesondere die Aufzugskabine (1), eine Einstelleinheit (8) umfasst und die Auswerteeinheit (5) und/oder die Einstelleinheit (8) derart ausgeführt sind, dass bei einer Überschreitung der gemessenen Antriebskraft (6a, 6b) von der Referenzantriebs-kraft (7a, 7b) ein Stopp oder eine Reversierbewegung der Aufzugstür (2) auslösbar ist.

3. Aufzugsanlage (10) nach einem der vorhergehenden Ansprüche, wobei die Sensoreinheit (9) an der Aufzugskabine (1) fixiert ist.

4. Aufzugsanlage (10) nach einem der Ansprüche 1 und 2, umfassend einen Aufzugsschacht, wobei die Sensoreinheit (9) im Aufzugsschacht fixiert ist.

5. Aufzugsanlage (10) nach einem der vorhergehenden Ansprüche, wobei die Auswerteeinheit (5) dafür ausgeführt ist, jeweils eine stockwerksbezogene Referenzantriebskraft für jedes Stockwerk (15) mittels:
- einer stockwerksbezogenen Referenzmessung der Antriebskraft (6a, 6b) über die jeweilige Schliesszeit (16) und/oder Öffnungszeit, und
- der mindestens einen mittels der Sensoreinheit (9) erfassten Gegebenheit festzulegen.

6. Aufzugsanlage (10) nach einem der vorhergehenden Ansprüche, wobei die Auswerteeinheit (5) derart ausgebildet ist, zu bestimmen, ob sich ein Hindernis in Kon-takt mit der Aufzugstür (2) befindet.

7. Aufzugsanlage (10) nach einem der vorhergehenden Ansprüche, wobei die Auswerteeinheit (5) derart ausgebildet ist, dass
- die für die an einem Stockwerk (15) angeordnete Aufzugstür (2) erfasste Antriebskraft (6a, 6b) bzw. die für diese Aufzugstür ermittelte Referenzantriebskraft (7a, 7b), und
- die mittels der Sensoreinheit (9) erfasste Gegebenheit
zur Berechnung der Referenzantriebskraft (7a, 7b) zumindest eines weiteren Stockwerkes (15) verwendet wird oder verwendbar ist.

8. Aufzugsanlage (10) nach einem der vorhergehenden Ansprüche, wobei die Auswerteeinheit (5) derart ausgebildet ist, dass die Referenzantriebskraft (7a, 7b) in der Auswerteeinheit (5) abspeicherbar ist, wobei die Referenzantriebskraft (7a, 7b) als Referenzantriebskurve oder als Wert ausgebildet ist.

9. Verfahren zum Betrieb einer Aufzugsanlage (10), insbesondere gemäss einem der Ansprüche 1-8, umfassend
- Erfassen einer stockwerksbezogenen Antriebskraft (6a, 6b), insbesondere des Motorstroms, eines Türantriebs (3) mittels eines Sensors (4),
- Erfassen einer äusseren Gegebenheit mittels einer dafür bestimmten Sensoreinheit (9),
- Festlegen einer Referenzantriebskraft (7a, 7b) pro Stockwerk (15) mit Hilfe mindestens einer Referenzmessung der Antriebskraft (6a, 6b) und der erfassten äusseren Gegebenheit,
- Verwenden einer anderen bereits gespeicherte Referenzantriebskraft (7a, 7b) oder Auslösen einer Neufestlegung der Referenzantriebskraft (7a, 7b) bei einer Veränderung der äusseren Gegebenheiten.

10. Verfahren gemäss Anspruch 9, wobei das Festlegen der Referenzantriebskraft (7a, 7b) auf mehr als einem Stockwerk (15) über die jeweilige Schliesszeit (16) und/oder Öffnungszeit vollzogen wird.

11. Verfahren gemäss einem der Ansprüche 9 und 10, umfassend
- Messen der Antriebskraft (6a), insbesondere des Motorstroms, zum Öffnen und/oder Schliessen mindestens einer Aufzugtüre mit einem Sensor (4) während eines im Normalbetrieb durchgeführten Öffnungs- und/oder Schliessvorgangs,
- Vergleich der gemessenen Antriebskraft (6a, 6b) mit der Referenzantriebskraft (7a, 7b).

12. Verfahren gemäss Anspruch 11, wobei nach Feststellen einer Überschreitung der gemessenen Antriebskraft (6a, 6b) von der Referenzantriebskraft (7a, 7b) die Tür gestoppt und/oder eine Reversierbewegung ausgelöst wird.

## Claims

1. Elevator system (10) comprising at least one elevator car (1), the elevator system (10) comprising at least one elevator door (2) and at least one door drive (3) for actuating the at least one elevator door (2), the door drive (3) having:
- at least one sensor (4) for detecting a drive force (6a, 6b) of a door drive (3) of the elevator system (10), in particular for detecting the motor current,
- at least one sensor unit (9) for detecting at least one external condition, in particular pressure conditions, temperature conditions, air flows and/or wind, and
- an evaluation unit (5) which is designed to determine, on the basis of the detected drive force (6a, 6b), whether the measured drive force (6a, 6b) deviates from, in particular exceeds, a reference drive force (7a, 7b), wherein the reference drive force (7a, 7b) is determined by means of a reference measurement carried out by means of the sensor (4) and on the basis of the floor (15),
wherein the evaluation unit (5) is designed to take into account the at least one detected external condition when determining the floor-dependent reference drive force (7a, 7b), wherein the evaluation unit (5) is designed such that, when the external conditions change, a corresponding other already saved reference drive force (7a, 7b) is used or a new determination of the reference drive force (7a, 7b) is triggered.

2. Elevator system (10) according to claim 1, wherein the elevator system (10), in particular the elevator car (1), comprises an adjustment unit (8), and the evaluation unit (5) and/or the adjustment unit (8) are designed such that, when the measured drive force (6a, 6b) exceeds the reference drive force (7a, 7b), a stop or a reversing movement of the elevator door (2) can be triggered.

3. Elevator system (10) according to either of the preceding claims, wherein the sensor unit (9) is fixed to the elevator car (1).

4. Elevator system (10) according to either claim 1 or claim 2, comprising an elevator shaft, wherein the sensor unit (9) is fixed in the elevator shaft.

5. Elevator system (10) according to any of the preceding claims, wherein the evaluation unit (5) is designed to determine a floor-related reference drive force for each floor (15) by means of
- a floor-related reference measurement of the drive force (6a, 6b) over the relevant closing time (16) and/or opening time, and
- the at least one condition detected by means of the sensor unit (9).

6. Elevator system (10) according to any of the preceding claims, wherein the evaluation unit (5) is designed to determine whether an obstacle is in contact with the elevator door (2).

7. Elevator system (10) according to any of the preceding claims, wherein the evaluation unit (5) is designed such that
- the drive force (6a, 6b) detected for the elevator door (2) arranged at a floor (15) or the reference drive force (7a, 7b) determined for this elevator door, and
- the condition detected by means of the sensor unit (9)
are or can be used to calculate the reference drive force (7a, 7b) of at least one further floor (15).

8. Elevator system (10) according to any of the preceding claims, wherein the evaluation unit (5) is designed such that the reference drive force (7a, 7b) can be stored in the evaluation unit (5), wherein the reference drive force (7a, 7b) is in the form of a reference drive curve or a value.

9. Method for operating an elevator system (10), in particular according to any of claims 1-8, comprising
- detecting a floor-related drive force (6a, 6b), in particular the motor current, of a door drive (3) by means of a sensor (4),
- detecting an external condition by means of a sensor unit (9) designed for this purpose,
- determining a reference drive force (7a, 7b) per floor (15) by means of at least one reference measurement of the drive force (6a, 6b) and the detected external condition,
- using another already stored reference drive force (7a, 7b) or triggering a new determination of the reference drive force (7a, 7b) when the external conditions change.

10. Method according to claim 9, wherein the reference drive force (7a, 7b) is determined on more than one floor (15) over the relevant closing time (16) and/or opening time.

11. Method according to either claim 9 or claim 10, comprising
- measuring the drive force (6a), in particular the motor current, for opening and/or closing at least one elevator door using a sensor (4) during an opening and/or closing process carried out in normal operation,
- comparing the measured drive force (6a, 6b) with the reference drive force (7a, 7b).

12. Method according to claim 11, wherein, after determining that the reference drive force (7a, 7b) exceeds the measured drive force (6a, 6b), the door is stopped and/or a reversing movement is triggered.

## Revendications

1. Installation d'ascenseur (10) comportant au moins une cabine d'ascenseur (1), l'installation d'ascenseur (10) comprenant au moins une porte d'ascenseur (2) et au moins un entraînement de porte (3) permettant d'actionner l'au moins une porte d'ascenseur (2), l'entraînement de porte (3) présentant :
- au moins un capteur (4) permettant de détecter une force d'entraînement (6a, 6b) d'un entraînement de porte (3) de l'installation d'ascenseur (10), en particulier permettant de détecter le courant du moteur,
- au moins une unité formant capteur (9) permettant de détecter au moins une situation extérieure, en particulier des conditions de pression, des conditions de température, des courants d'air et/ou du vent, et
- une unité d'évaluation (5) qui est configurée pour définir, sur la base de la force d'entraînement (6a, 6b) détectée, si un écart, en particulier un dépassement, de la force d'entraînement (6a, 6b) mesurée par rapport à une force d'entraînement de référence (7a, 7b) est présent, dans laquelle la force d'entraînement de référence (7a, 7b) est déterminée au moyen d'une mesure de référence effectuée au moyen du capteur (4) et en fonction de l'étage (15),
dans laquelle l'unité d'évaluation (5) est configurée de manière à prendre en compte l'au moins une situation extérieure détectée lors de la détermination de la force d'entraînement de référence (7a, 7b) dépendant de l'étage, dans laquelle l'unité d'évaluation (5) est configurée de telle sorte que, lors d'une modification des situations extérieures, une autre force d'entraînement de référence (7a, 7b) correspondante déjà mémorisée est utilisée ou une nouvelle détermination de la force d'entraînement de référence (7a, 7b) est déclenchée.

2. Installation d'ascenseur (10) selon la revendication 1, dans laquelle l'installation d'ascenseur (10), en particulier la cabine d'ascenseur (1), comprend une unité de réglage (8) et l'unité d'évaluation (5) et/ou l'unité de réglage (8) sont configurées de telle sorte que, lors d'un dépassement de la force d'entraînement de référence (7a, 7b) par la force d'entraînement (6a, 6b) mesurée, un arrêt ou un mouvement inverse de la porte d'ascenseur (2) peut être déclenché.

3. Installation d'ascenseur (10) selon l'une des revendications précédentes, dans laquelle l'unité formant capteur (9) est fixée à la cabine d'ascenseur (1).

4. Installation d'ascenseur (10) selon l'une des revendications 1 et 2, comprenant une cage d'ascenseur, dans laquelle l'unité formant capteur (9) est fixée dans la cage d'ascenseur.

5. Installation d'ascenseur (10) selon l'une des revendications précédentes, dans laquelle l'unité d'évaluation (5) est configurée pour déterminer respectivement une force d'entraînement de référence se rapportant à un étage pour chaque étage (15) au moyen :
- d'une mesure de référence se rapportant à un étage de la force d'entraînement (6a, 6b) pendant le temps de fermeture (16) et/ou le temps d'ouverture respectifs, et
- de l'au moins une situation détectée au moyen de l'unité formant capteur (9).

6. Installation d'ascenseur (10) selon l'une des revendications précédentes, dans laquelle l'unité d'évaluation (5) est configurée pour définir si un obstacle est en contact avec la porte d'ascenseur (2).

7. Installation d'ascenseur (10) selon l'une des revendications précédentes, dans laquelle l'unité d'évaluation (5) est configurée de telle sorte que
- la force d'entraînement (6a, 6b) détectée pour la porte d'ascenseur (2) disposée à un étage (15) ou la force d'entraînement de référence (7a, 7b) spécifiée pour ladite porte d'ascenseur, et
- la situation détectée au moyen de l'unité formant capteur (9) sont utilisées ou peuvent être utilisées pour le calcul de la force d'entraînement de référence (7a, 7b) d'au moins un autre étage (15).

8. Installation d'ascenseur (10) selon l'une des revendications précédentes, dans laquelle l'unité d'évaluation (5) est configurée de telle sorte que la force d'entraînement de référence (7a, 7b) peut être mémorisée dans l'unité d'évaluation (5), dans laquelle la force d'entraînement de référence (7a, 7b) est configurée comme une courbe d'entraînement de référence ou comme une valeur.

9. Procédé permettant de faire fonctionner une installation d'ascenseur (10), en particulier selon l'une des revendications 1 à 8, comprenant
- la détection d'une force d'entraînement (6a, 6b) se rapportant à un étage, en particulier du courant du moteur, d'un entraînement de porte (3) au moyen d'un capteur (4),
- la détection d'une situation extérieure au moyen d'une unité formant capteur (9) définie à cet effet,
- la détermination d'une force d'entraînement de référence (7a, 7b) par étage (15) à l'aide d'au moins une mesure de référence de la force d'entraînement (6a, 6b) et de la situation extérieure détectée,
- l'utilisation d'une autre force d'entraînement de référence (7a, 7b) déjà mémorisée ou le déclenchement d'une nouvelle détermination de la force d'entraînement de référence (7a, 7b) lors d'une modification des situations extérieures.

10. Procédé selon la revendication 9, dans lequel la détermination de la force d'entraînement de référence (7a, 7b) sur plus d'un étage (15) est effectuée pendant le temps de fermeture (16) et/ou le temps d'ouverture respectifs.

11. Procédé selon l'une des revendications 9 et 10, comprenant
- la mesure de la force d'entraînement (6a), en particulier du courant du moteur, pour l'ouverture et/ou la fermeture d'au moins une porte d'ascenseur avec un capteur (4) pendant un processus d'ouverture et/ou de fermeture réalisé lors du fonctionnement normal,
- la comparaison de la force d'entraînement (6a, 6b) mesurée avec la force d'entraînement de référence (7a, 7b).

12. Procédé selon la revendication 11, dans lequel, après la constatation d'un dépassement de la force d'entraînement de référence (7a, 7b) par la force d'entraînement (6a, 6b) mesurée, la porte est arrêtée et/ou un mouvement inverse est déclenché.
